# EUROPÄISCHE PATENTSCHRIFT

(11) **EP 3 858 637 B1**
(45) Veröffentlichungstag und Bekanntmachung des Hinweises auf die Patenterteilung: **22.12.2021**
(21) Anmeldenummer: 20192590.6
(22) Anmeldetag: 25.08.2020
(51) Int. Cl.: B42D 3/12

(54) **MAPPE FÜR EINE SPEISEKARTE UND/ODER GETRÄNKEKARTE MIT EINEM FLÄCHIGEN LEUCHTMODUL, HALTEVORRICHTUNG FÜR DIE MAPPE, HERSTELLUNGSVERFAHREN FÜR DAS LEUCHTMODUL**
FOLDER FOR A MENU AND / OR DRINKS LIST WITH A FLAT LIGHTING MODULE, HOLDING DEVICE FOR THE FOLDER, MANUFACTURING METHOD FOR THE LIGHTING MODULE
CHEMISE POUR UNE CARTE DE MENU ET/OU DE BOISSON DOTÉE D'UN MODULE DE LUMIÈRE PLAT, DISPOSITIF DE MAINTIEN POUR LA CHEMISE, PROCÉDÉ DE FABRICATION DE MODULE DE LUMIÈRE

(30) Priorität: 03.02.2020 DE 102020102656
(43) Veröffentlichungstag der Anmeldung: 04.08.2021
(73) Patentinhaber: CT-Coating AG, 53639 Königswinter (DE)
(72) Erfinder:
(74) Vertreter: Macliing, Trixia

(56) Entgegenhaltungen:
- US-A1- 2007 115 650
- US-A1- 2007 223 211

## Beschreibung

### Technisches Gebiet

Die Erfindung betrifft eine Mappe mit zumindest einem Haltemittel zur Halterung zumindest eines Blatts einer Speisekarte und/oder Getränkekarte parallel zu einer Blattebene und zumindest einem entlang der Blattebene angeordneten, flächigen Leuchtmodul.

Die Erfindung betrifft außerdem ein System mit einer Haltevorrichtung für die Mappe und ein Herstellungsverfahren für das Leuchtmodul.

### Stand der Technik

Aus dem Stand der Technik sind Mappen zur Aufnahme von üblicherweise auf Papierblättern gedruckten Speisekarten und Getränkekarten zum Schutz, zur mechanischen Stabilisierung sowie zur visuellen und haptischen Aufwertung der Speisekarten oder Getränkekarten bekannt.

Häufig reicht die Beleuchtung in Restaurants und Bars, insbesondere für ältere und/oder sehbehinderte Menschen, nicht aus, um dort Speisekarten oder Getränkekarten komfortabel lesen zu können.

Zur Lösung des vorgenannten Problems beschreibt die Patentschrift US7494235B2 eine Menükarte mit selbstleuchtenden Seiten, die beispielsweise elektrolumineszente Schichten enthalten, die über eine Batterie oder ein Kabel zum Anschluss an eine Steckdose mit Energie versorgt werden.

Auch die Patentanmeldung US2007223211A1 beschreibt eine Mappe nach dem Oberbegriff des Anspruchs 1, nämlich eine Menükarte mit selbstleuchtenden Seiten, die eine biegsame elektrolumineszente Folie umfassen können. Die Folie wird von einer Batterie mit Energie versorgt, die über Steckverbinder, Solarzellen oder eine Bewegungsladevorrichtung aufgeladen werden kann.

Die Patentanmeldung DE102009017669A1 beschreibt ein Druckerzeugnis, insbesondere ein Buch, mit einem Elektrolumineszenz-Element, das vorzugsweise zu Werbezwecken oder zur Identifizierung des Druckerzeugnisses außen auf einem Einband des Druckerzeugnisses angebracht ist. DE102009017669A1 behandelt also nicht das Problem einer schlechten Beleuchtung von Seiten in einem Druckerzeugnis.

Die Patentanmeldung US20070115650A1 offenbart eine Präsentationsmappe mit einer Lichtquelle und einer Batterie sowie zusätzlich einer Induktionsspule zum Laden der Batterie.

Die bisher bekannten Mappen zur Beleuchtung von Speisekarten oder Getränkekarten benötigen zum Betrieb eines Beleuchtungselements zusätzliche Komponenten wie einen Energiespeicher, eine Ladevorrichtung und eine Steuerungselektronik, die allesamt in den Mappen integriert werden müssen, wodurch die Mappen dick, unhandlich und aufwändig herzustellen sind.

Außerdem ist die Aufladung des Energiespeichers mit den offenbarten Verfahren oder ein Austausch des Energiespeichers im oft hektischen Betrieb eines Restaurants oder einer Bar bei typischerweise schwacher Beleuchtung zu zeitaufwändig und unzuverlässig.

### Technische Aufgabe

Die Aufgabe der Erfindung ist es, eine einfach und kostengünstig herstellbare Mappe zur Aufnahme und Beleuchtung einer Speisekarte und/oder Getränkekarte zu schaffen, die einfacher und komfortabler zu verwenden ist als bekannte Mappen.

### Technische Lösung

Der Gegenstand der vorliegenden Erfindung stellt eine Mappe gemäß Anspruch 1 bereit, die die technische Aufgabe löst. Ebenso wird die Aufgabe durch ein System gemäß Anspruch 8 und ein Herstellungsverfahren gemäß Anspruch 10 gelöst. Vorteilhafte Ausgestaltungen ergeben sich aus den abhängigen Ansprüchen.

### Beschreibung der Ausführungsarten

Die Erfindung betrifft eine Mappe mit zumindest einem Haltemittel zur Halterung zumindest eines Blatts einer Speisekarte und/oder Getränkekarte parallel zu einer Blattebene und zumindest einem entlang der Blattebene angeordneten, flächigen Leuchtmodul zur Hinterleuchtung des Blatts.

Ein "flächiges" Leuchtmodul im Sinne der Erfindung hat entlang einer Leuchtmodulebene eine wesentlich größere Ausdehnung als senkrecht dazu.

Im einfachsten Fall ist das zumindest eine Leuchtmodul quaderförmig mit einer Breite und einer dazu senkrechten Länge entlang der Leuchtmodulebene, die jeweils wesentlich größer sind als eine Höhe senkrecht zur Leuchtmodulebene. Die Länge des Leuchtmoduls beträgt beispielsweise von 15 cm bis 45 cm, insbesondere von 20 cm bis 30 cm. Die Breite des Leuchtmoduls beträgt beispielsweise von 10 cm bis 30 cm, insbesondere von 15 cm bis 25 cm. Die Dicke des Leuchtmoduls beträgt beispielsweise von 0,5 mm bis 5 cm, insbesondere von 1 mm bis 1 cm. Die genannten Maße haben sich für eine vollständige Beleuchtung üblicher Speisekarten und Getränkekarten und eine einfache Integration in die Mappe als besonders vorteilhaft erwiesen.

Das Haltemittel kann beispielsweise wie bei bekannten Mappen für Speisekarten und/oder Getränkekarten ausgestaltet sein und/oder eine zumindest abschnittsweise transparente Schutzhülle zur Aufnahme des Blatts umfassen.

Das Blatt kann beispielsweise ein auf einer Vorderseite des Blatts einseitig bedrucktes und/oder beschriebenes Papierblatt umfassen.

Der Begriff "Mappe" bezeichnet im Sinne der Erfindung sowohl eine Mappe, die wie ein Buch aufgeschlagen werden kann, um eine in der Mappe enthaltene Speisekarte und/oder Getränkekarte zu betrachten, als auch eine Mappe, bei der die Speisekarte und/oder Getränkekarte so gehalten ist, dass sie ohne ein Aufschlagen der Mappe sichtbar ist.

Die Mappe umfasst vorzugsweise eine Mehrzahl von beispielsweise zwei, drei, vier oder mehr, Haltevorrichtungen zur Halterung jeweils zumindest eines Blatts und insbesondere eine Mehrzahl von beispielsweise zwei, drei, vier oder mehr Leuchtmodulen zur Beleuchtung jeweils zumindest eines Blatts.

Das Leuchtmodul umfasst zumindest eine entlang einer Leuchtmodulebene des Leuchtmoduls angeordnete, flächige Leuchtschicht zur Hinterleuchtung des Blatts, zumindest eine entlang der Leuchtmodulebene angeordnete, flächige Energiespeicherschicht zur Speicherung elektrischer Energie zur Versorgung der Leuchtschicht und zumindest eine entlang der Leuchtmodulebene angeordnete, flächige Induktionsschicht zum induktiven Laden der Energiespeicherschicht.

Mit Hilfe der flächigen Leuchtschicht kann das Blatt gleichmäßig beleuchtet werden, um eine gute Lesbarkeit zu gewährleisten. Durch die Integration der Energiespeicherschicht und der Induktionsschicht in dem Leuchtmodul müssen außer dem Leuchtmodul keine weiteren elektronischen Komponenten in der Mappe integriert werden. Dadurch kann die Mappe besonders einfach und kostengünstig hergestellt werden und hat gegenüber einer unbeleuchteten Mappe nur ein geringfügig größeres Volumen, sodass sie komfortabel benutzt und platzsparend gelagert werden kann.

Die zumindest eine Leuchtschicht, die zumindest eine Energiespeicherschicht und die zumindest eine Induktionsschicht umfassen jeweils eine Mehrzahl von entlang der Leuchtmodulebene ausgerichteten Materiallagen mit voneinander unterschiedlichen Materialzusammensetzungen.

Durch den Aufbau der Schichten aus entlang der Leuchtmodulebene ausgerichteten Materiallagen können die Schichten besonders einfach, schnell und kostengünstig hergestellt werden, beispielsweise mit einem Druckverfahren, insbesondere mit einem Siebdruckverfahren.

Vorzugsweise erstrecken sich die Materiallagen jeweils über eine gesamte Fläche des Leuchtmoduls entlang der Leuchtmodulebene. Dadurch können die Materiallagen auf besonders einfache Weise hergestellt werden.

Eine Gesamtdicke der Leuchtschicht senkrecht zur Leuchtmodulebene beträgt vorzugsweise von 1 µm und 1 mm, insbesondere von 2 µm bis 100 µm, beispielsweise von 5 µm bis 30 µm.

Die elektrische Leuchtschicht kann beispielsweise eine Elektrolumineszenz-Schicht und/oder eine OLED-Schicht umfassen.

Die Elektrolumineszenz-Schicht umfasst zwei elektrisch leitende Materiallagen als Elektroden, zwischen denen ein elektrolumineszentes Material elektrisch isoliert angeordnet ist. Zumindest eine Elektrode ist lichtdurchlässig und besteht beispielsweise aus Indium-Zinnoxid.

Bei dem elektrolumineszenten Material handelt es sich beispielsweise um Zinksulfid, einen II-VI-Verbindungshalbleiter, der mit verschiedenen Metallen wie Mangan, Gold, Silber, Kupfer oder Gallium dotiert sein kann, um unterschiedliche Lichtfarben zu erzeugen. Weißes Licht kann beispielsweise durch eine Überlagerung unterschiedlich dotierter Materialien erzeugt werden.

Die OLED-Schicht umfasst eine Anodenlage, bestehend beispielsweise aus Indium-Zinnoxid, und eine sich daran anschließenden Lochleitungslage. Zwischen Anodenlage und Lochleitungslage kann eine Lage aus PEDOT/PSS angeordnet sein, die zur Absenkung der Injektionsbarriere für Löcher dient und die Eindiffusion von Indium in den Übergang verhindert. An die Lochleitungslage schließt sich eine Farbstofflage an, die entweder einen organischen Farbstoff enthält (beispielsweise zu 5 bis 10 Prozent) oder aus dem Farbstoff besteht, z. B. aus Aluminium-tris(8-hydroxychinolin). Daran schließt sich optional noch eine Elektronenleitungslage an. Den Abschluss der OLED-Schicht bildet eine Kathodenlage, bestehend aus einem Metall oder einer Legierung mit geringer Elektronenaustrittsarbeit, wie zum Beispiel Calcium, Aluminium, Barium, Ruthenium und/oder eine Magnesium-Silber-Legierung. Der Farbstoff kann beispielsweise ein Derivat von Poly(p-phenylen-vinyl) umfassen.

Besonders vorteilhaft ist es, wenn die Leuchtschicht senkrecht zur Leuchtmodulebene zwischen 8,05 µm und 120 µm dick ist, wobei vorzugsweise die Anodenlage zwischen 0,05 µm und 5 µm, die Kathodenlage zwischen 4 µm und 45 µm, die Farbstofflage zwischen 2 µm und 30 µm und die Lochleitungslage zwischen 4 µm und 45 µm dick ist.

Die Induktionsschicht umfasst vorzugsweise zumindest eine Induktionsspule aus einem elektrisch leitfähigen Material, insbesondere einem Metall oder einer Metalllegierung, und eine elektrisch isolierende Ummantelung der Induktionsspule. Die Ummantelung umfasst beispielsweise einen Kunststoff. Die Induktionsschicht umfasst vorzugsweise eine Regelvorrichtung zur Regelung des induzierten Stroms und/oder der induzierten Spannung.

Durch die induktive Energieübertragung, beispielsweise gemäß dem Qi-Standard, kann die Energiespeicherschicht ohne feste Verkabelung oder Steckverbindungen mit Energie aufgeladen werden. Dadurch kann die Energiespeicherschicht, insbesondere im hektischen Restaurantbetrieb, besonders einfach, schnell und aufgeladen werden, ohne die Gefahr von Fehlkontakten oder Beschädigungen an Steckverbindern.

Die Energiespeicherschicht umfasst vorzugsweise wenigstens zwei Elektrodenlagen, dazwischen wenigstens eine Separatorlage mit einem Elektrolyten und an den Außenseiten je wenigstens eine Verkapselungslage. Vorteilhaft ist die Verkapselungslage jeweils als elektrische Isolationslage, beispielsweise aus einem Kunststoff, ausgebildet.

Wenn die Energiespeicherschicht an eine weitere Schicht angrenzt, die an einer der Energiespeicherschicht zugewandten Seite eine Verkapselungslage aufweist, kann die Energiespeicherschicht vorteilhafterweise an der der weiteren Schicht zugewandten Seite ohne Verkapselungslage ausgestaltet sein. Dadurch ist eine besonders materialsparende und schnelle Herstellung möglich.

Zumindest eine Elektrodenlage umfassen vorzugsweise Kohlenstoff, insbesondere in Form von Aktivkohle, Aktivkohlefaser, Carbid-abgeleitetem Kohlenstoff, Kohlenstoff-Aerogel, Graphit, Graphen und/oder Kohlenstoffnanoröhren, ein Übergangsmetalloxid, beispielsweise ein Oxid von Ruthenium, Iridium, Eisen und/oder Mangan, und/oder ein elektrisch leitfähiges Polymer, beispielsweise Polypyrrol, Polyanilin, Pentacen oder Polythiophen.

Die Separatorlage umfasst beispielsweise einen porösen Kunststoff. Der Elektrolyt umfasst beispielsweise eine wässrige Elektrolytlösung, eine organische Elektrolytlösung, eine ionische Flüssigkeit, einen superkonzentrierten Elektrolyten und/oder ein elektrisch leitfähiges Polymer.

Die Energiespeicherschicht ist vorzugsweise als Superkondensator ausgebildet.

Eine Dicke senkrecht zur Leuchtmodulebene beträgt für die Verkapselungslagen vorteilhaft 20 µm bis 250 µm, für die Elektrodenlagen vorteilhaft 3 µm bis 250 µm und/oder für die Separatorlage vorteilhaft 0,5 µm bis 250 µm.

Die zumindest eine Leuchtschicht, die zumindest eine Energiespeicherschicht und die zumindest eine Induktionsschicht sind senkrecht zur Leuchtmodulebene übereinander angeordnet. Durch diese Anordnung können die Schichten besonders einfach und schnell mit einem additiven Verfahren, beispielsweise durch Siebdrucken, hergestellt werden.

Die zumindest eine Leuchtschicht ist vorzugsweise an einer dem zumindest einen Blatt zugewandten Vorderseite der Energiespeicherschicht und der Induktionsschicht angeordnet. Dadurch kann die Leuchtschicht das Blatt ungehindert beleuchten.

Die zumindest eine Energiespeicherschicht ist bevorzugt zwischen der zumindest einen Leuchtschicht und der zumindest einen Induktionsschicht angeordnet. Dadurch kann von der der Vorderseite gegenüberliegenden Rückseite des Leuchtmoduls her eine besonders effiziente Energieübertragung an die Induktionsschicht ohne Abschirmung durch die Energiespeicherschicht stattfinden.

Die Mappe umfasst vorzugsweise zumindest ein weiteres Haltemittel zur Halterung zumindest eines weiteren Blatts der Speisekarte und/oder Getränkekarte an einer dem zumindest einen Blatt abgewandten Rückseite des Leuchtmoduls, wobei die zumindest eine Energiespeicherschicht und die zumindest eine Induktionsschicht zwischen zwei Leuchtschichten angeordnet sind und/oder die zumindest eine Energiespeicherschicht und die zumindest eine Induktionsschicht zumindest abschnittsweise transluzent sind. Durch die genannten Ausgestaltungen kann auch das weitere Blatt an der Rückseite des Leuchtmoduls von dem Leuchtmodul beleuchtet werden.

Wenn die Induktionsschicht und/oder die Energiespeicherschicht bereichsweise transluzent ist, ist vorzugsweise zumindest ein entlang der Leuchtmodulebene zentraler Bereich der jeweiligen Schicht transluzent. Nicht-transluzente Komponenten der Schicht, beispielsweise eine Induktionsspule, eine Regelschaltung und/oder Elektroden, können beispielsweise außerhalb eines transluzenten Bereichs, vorzugsweise außerhalb des zentralen Bereichs der jeweiligen Schicht, angeordnet sein.

Im Sinne der Erfindung ist ein transluzenter Körper für sichtbares Licht zumindest partiell durchlässig, und ein transparenter Körper durchsichtig.

Die Mappe umfasst vorzugsweise zumindest ein weiteres Haltemittel zur Halterung zumindest eines weiteren Blatts der Speisekarte und/oder Getränkekarte an einer dem zumindest einen Blatt abgewandten Rückseite des Leuchtmoduls, wobei die zumindest eine Leuchtschicht entlang der Leuchtmodulebene neben oder in der zumindest einen Energiespeicherschicht und neben oder in der zumindest einen Induktionsschicht angeordnet ist.

Durch die genannten Ausgestaltungen kann auch das weitere Blatt an der Rückseite des Leuchtmoduls von dem Leuchtmodul beleuchtet werden, ohne dass dafür eine zweite Leuchtschicht benötigt würde oder die Energiespeicherschicht und die Induktionsschicht transluzent ausgestaltet sein müssten. Nachteilig dabei ist jedoch, dass sich nebeneinander oder ineinander angeordnete Schichten weniger einfach mit einem additiven Verfahren, insbesondere einem Siebdruckverfahren, herstellen lassen als übereinander angeordnete Schichten.

Die zumindest eine Energiespeicherschicht und die zumindest eine Induktionsschicht können entlang der Leuchtmodulebene nebeneinander oder ineinander angeordnet sein. Dadurch wird eine besonders geringe Höhe des Leuchtmoduls senkrecht zur Leuchtmodulebene bewirkt, wodurch sich das Leuchtmodul besonders einfach in die Mappe integrieren lässt.

Die Mappe umfasst vorzugsweise zumindest einen Sensor zur Detektion eines aufgeschlagenen Blatts der Speisekarte und/oder Getränkekarte und/oder zur Messung einer Umgebungshelligkeit der Mappe und zumindest eine mit dem Sensor und der zumindest einen Leuchtschicht kommunikativ verbundene Steuereinheit zur automatischen Steuerung einer Leuchtdichte der Leuchtschicht abhängig von dem aufgeschlagenen Blatt und/oder der Umgebungshelligkeit.

Durch den Sensor und die Steuereinheit kann die Leuchtschicht besonders energieeffizient betrieben werden, indem beispielsweise nur ein aufgeschlagenes Blatt beleuchtet wird, und/oder die Leuchtschicht nur dann aktiviert wird, wenn die Umgebungshelligkeit zum Lesen der Speisekarte und/oder Getränkekarte nicht ausreicht. Außerdem erlaubt die automatische Steuerung eine besonders komfortable Verwendung der Mappe.

Der Sensor und die Steuereinheit können beispielsweise von einem Schalter gebildet sein, der die Leuchtschicht bei einem Aufschlagen eines Blatts automatisch aktiviert. Dadurch wird eine automatische Aktivierung mit besonders einfachen Mitteln erreicht.

Der Sensor kann beispielsweise eine Photovoltaikschicht der Mappe umfassen, wobei die Umgebungshelligkeit von der Steuereinheit durch eine von der Photovoltaikschicht abgegebene Stromstärke und/oder elektrische Spannung detektiert werden kann. Der Sensor kann eine von der Photovoltaikschicht separate Photodiode zur Messung der Umgebungshelligkeit umfassen.

Die zumindest eine Steuereinheit kann beispielsweise ein eingebettetes Computersystem und/oder einen Einplatinen-Computer umfassen. Die kommunikative Verbindung kann kabelgebunden und/oder kabellos ausgestaltet sein.

Der zumindest eine Sensor und/oder die zumindest eine Steuereinheit können in und/oder an der Mappe angeordnet sein. Die zumindest eine Steuereinheit kann von der Mappe entfernt angeordnet und insbesondere in eine Haltevorrichtung zur Halterung der Mappe integriert sein.

Das Leuchtmodul umfasst vorzugsweise zumindest ein sich flächig entlang der Leuchtmodulebene erstreckendes Trägerelement, auf das die zumindest eine Leuchtschicht, die zumindest eine Energiespeicherschicht und die zumindest eine Induktionsschicht aufgebracht sind.

Die Schichten können einseitig oder beidseitig auf den Flächenseiten des Trägerelements aufgebracht sein. Eine einseitige Aufbringung erlaubt eine besonders schnelle Herstellung. Eine beidseitige Aufbringung sorgt durch die Anordnung des Trägerelements zwischen den Schichten für eine besonders hohe mechanische Stabilität. Beispielsweise können die Leuchtschicht auf einer Flächenseite und eine Energiespeicherschicht auf der gegenüberliegenden Flächenseite des Trägerelements aufgebracht sein.

Das Trägerelement umfasst beispielsweise einen Kunststoff, insbesondere PET, ein Polyimid, PMMA und/oder ein Polycarbonat, und/oder ein Metall. Vorteilhafterweise ist das Trägerelement wie übliche Blätter von Speisekarten und Getränkekarten rechteckig ausgebildet. Das Trägerelement ist vorzugsweise folienartig und biegsam ausgestaltet. Dadurch kann das gesamte Leuchtmodul dünn und biegsam ausgestaltet werden, sodass es einfach und platzsparend in die Mappe integriert werden kann. Das Trägerelement umfasst beispielsweise eine Kunststofffolie und/oder Metallfolie mit einer Dicke von 0,001 mm bis 10 mm, insbesondere von 0,1 mm bis 5 mm. Das Trägerelement umfasst insbesondere eine PMMA-Folie mit einer Dicke von 1 mm bis 5 mm, beispielsweise 3 mm.

Das Trägerelement verleiht dem Leuchtmodul vorteilhafterweise eine ausreichende mechanische Stabilität, damit das Leuchtmodul beim Einbau in die Mappe oder bei einer Benutzung der Mappe nicht beschädigt wird.

Das Leuchtmodul umfasst vorzugsweise zumindest eine Verkapselungsschicht zum Schutz der zumindest einen Leuchtschicht, der zumindest einen Energiespeicherschicht und der zumindest einen Induktionsschicht vor Umwelteinflüssen, insbesondere vor Feuchtigkeit und/oder mechanischen Belastungen.

Die Verkapselungsschicht umfasst beispielsweise einen Kunststoff, insbesondere PET, ein Polyimid, PMMA und/oder ein Polycarbonat.

Das Trägerelement und/oder die Verkapselungsschicht ist vorzugsweise zumindest abschnittsweise transluzent, insbesondere transparent. Dies ist besonders vorteilhaft, um durchlässig für das von der zumindest einen Leuchtschicht abgegebene Licht zu sein.

Die Mappe umfasst vorzugsweise zumindest eine flächige, entlang der Leuchtmodulebene angeordnete Photovoltaikschicht zur Versorgung der zumindest einen Energiespeicherschicht mit elektrischer Energie, wobei die Photovoltaikschicht eine Mehrzahl von entlang der Leuchtmodulebene angeordneten Materiallagen mit voneinander unterschiedlichen Materialzusammensetzungen umfasst.

Mit Hilfe der Photovoltaikschicht kann die Energiespeicherschicht vorteilhafterweise auch ohne externe Ladevorrichtung aufgeladen werden. Die Photovoltaikschicht kann, insbesondere in einem Photovoltaikmodul mit einem Trägerelement und einer Verkapselungsschicht, beispielsweise an einer Außenseite der Mappe angeordnet sein, sodass die Photovoltaikschicht auch dann Licht aufnehmen kann, wenn die Mappe geschlossen ist.

Die Photovoltaikschicht ist vorzugsweise als low-light-condition-Solarmodul und/oder als Dünnschichtsolarmodul ausgestaltet, umfassend beispielsweise amorphes Silicium (a-Si:H), mikrokristallines Silicium (µc-Si:H), Gallium-Arsenid (GaAs), Cadmiumtellurid (CdTe) oder Kupfer-Indium-(Gallium)-Schwefel-Selen-Verbindungen als photoaktives Material.

In einer weiteren vorteilhaften Ausführungsform umfasst die Photovoltaikschicht senkrecht zur Leuchtmodulebene übereinander wenigstens eine transluzente Frontelektrodenlage und/oder danach mittelbar oder unmittelbar wenigstens eine Trägerstrukturlage zur mechanischen Stabilisierung und/oder danach mittelbar oder unmittelbar wenigstens eine Photoaktivlage mit einem photoaktiven Material und/oder danach mittelbar oder unmittelbar wenigstens eine Transportlage und/oder danach mittelbar oder unmittelbar wenigstens eine Backelektrodenlage und/oder danach mittelbar oder unmittelbar wenigstens eine Verkapselungslage, wobei zwischen transparenter Frontelektrodenlage und Backelektrodenlage vorteilhaft eine Spannung anlegbar ist.

Denkbar ist, dass dabei auf die Transportlage und die Trägerstrukturlage verzichtet wird. Dies ist vorteilhaft, da auf diese Weise eine besonders dünne Ausführungsform möglich ist. Nachteilig ist die jedoch, da die Transportlage zur Aufrechterhaltung der Ladungstrennung besonders gute Eigenschaften aufweist. Zudem ist es denkbar, dass das photoaktive Material ohne eine stabilisierende Trägerstrukturlage seine Wirkung einbüßt. Für die Trägerstrukturlage sind beispielsweise Gläser, PMMA, Metallfolien, Plastikfolien denkbar. Für die Transportlage sind negative und positive Ausbildungen aus organischen und/oder anorganischen Stoffen denkbar. Sie haben die Aufgabe, die Elektronen besser zu transportieren.

Vorteilhaft ist die Verkapselungslage als elektrische Isolationslage, beispielsweise aus einem Kunststoff, ausgebildet. Wenn die Photovoltaikschicht an eine weitere Schicht angrenzt, die an einer der Photovoltaikschicht zugewandten Seite eine Verkapselungslage aufweist, kann die Photovoltaikschicht vorteilhafterweise an der der weiteren Schicht zugewandten Seite ohne Verkapselungslage ausgestaltet sein. Dadurch ist eine besonders materialsparende und schnelle Herstellung möglich.

Die zur Backelektrode angrenzende Verkapselungslage weist vorteilhaft eine Dicke zwischen 500 nm und 250 µm auf. Die Backelektrodenlage weist vorteilhaft eine Dicke zwischen 100 nm und 15 µm auf. Die Transportlage weist vorteilhaft eine Dicke zwischen 50 nm und 5 µm auf. Die Photoaktivlage weist vorteilhaft eine Dicke zwischen 50 nm und 5 µm auf. Die Trägerstrukturlage weist vorteilhaft eine Dicke zwischen 100 nm und 5 µm auf. Die Frontelektrodenlage weist vorteilhaft eine Dicke zwischen 100 nm und 5 µn auf. Die zur Frontelektrode angrenzende Verkapselungslage weist vorteilhaft eine Dicke zwischen 20 µm und 250 µm auf.

Die zumindest eine Photovoltaikschicht kann in das zumindest eine Leuchtmodul integriert sein, wobei die Photovoltaikschicht bevorzugt an einer dem zumindest einen Blatt abgewandten Rückseite des Leuchtmoduls angeordnet ist. Durch die Integration in das Leuchtmodul kann die Mappe besonders einfach und kostengünstig hergestellt werden. Durch die Anordnung an der Rückseite können die Leuchtschicht und die Photovoltaikschicht ohne Behinderung durch jeweils andere Schichten Licht abgeben oder aufnehmen.

Bei einer weiteren vorteilhaften Ausführungsform ist die Photovoltaikschicht als zumindest bereichsweise transluzente, insbesondere transparente, Schicht ausgebildet, insbesondere derart, dass senkrecht zur Leuchtmodulebene die wenigstens eine Leuchtschicht von der Vorderseite des Leuchtmoduls her unmittelbar auf die wenigstens Photovoltaikschicht folgt. Wenn die Photovoltaikschicht transluzent ausgebildet ist, kann sie bei Abnahme des einstrahlenden Lichtes, zum Beispiel in der Abenddämmerung, als durchlässige Schicht für das Licht der Leuchtschicht Verwendung finden.

Dabei ist denkbar, dass eine Durchkontaktierung zwischen der Photovoltaikschicht und einer Energiespeicherschicht durch die Beleuchtungsschicht hindurch das Übertragen der in der Photovoltaikschicht erzeugten elektrischen Energie in die Energiespeicherschicht ermöglicht. Eine weitere Kontaktierung ermöglicht vorteilhaft das Freisetzen der in der Energiespeicherschicht gespeicherten Energie für die Versorgung der Leuchtschicht.

In einer weiteren vorteilhaften Ausführungsform ist die wenigstens eine Photovoltaikschicht opak ausgebildet. Dies ist besonders vorteilhaft, da Photovoltaikschichten, die nicht transparent ausgebildet sind, einen größeren Wirkungsgrad gegenüber transparenten Photovoltaikschichten aufweisen.

Die Photovoltaikschicht und die Leuchtschicht können entlang der Leuchtmodulebene nebeneinander oder ineinander angeordnet sein, damit sie sich nicht gegenseitig bei einer Lichtaufnahme beziehungsweise Lichtabgabe senkrecht zur Leuchtmodulebene behindern. Nachteilig dabei ist, dass nicht jeweils die ganze Fläche des Leuchtmoduls für die Photovoltaikschicht und die Leuchtschicht zur Verfügung steht. Vorteilhaft ist, dass eine Energiespeicherschicht sowohl angrenzend zu der Photovoltaikschicht als auch angrenzend zu der Leuchtschicht angeordnet werden kann, was einen besonders effizienten Energietransport ermöglicht.

Vorzugsweise ist die zumindest eine Induktionsschicht und/oder Energiespeicherschicht zumindest bereichsweise transluzent, insbesondere transparent. Durch diese Ausgestaltungen kann Licht von der Leuchtschicht oder Photovoltaikschicht durch die Energiespeicherschicht und/oder Induktionsschicht hindurch aufgenommen oder abgegeben werden, sodass die Schichtabfolge beispielsweise für eine möglichst einfache Herstellung oder eine effiziente Verbindung der einzelnen Schichten optimiert sein kann.

Die Erfindung betrifft ein System mit einer Anzahl, bevorzugt mit einer Vielzahl, von erfindungsgemäßen Mappen und einer Haltevorrichtung zur Halterung zumindest einer der Mappen. Die Haltevorrichtung umfasst vorzugsweise zumindest eine induktive Übertragungsvorrichtung zur induktiven Aufladung der Energiespeicherschicht des zumindest einen Leuchtmoduls der zumindest einen Mappe, wobei die Haltevorrichtung dazu ausgelegt ist, die zumindest eine Mappe so zu halten, dass zumindest eine Induktionsspule der zumindest einen Induktionsschicht des zumindest einen Leuchtmoduls der zumindest einen Mappe koaxial zu zumindest einer Induktionsspule der zumindest einen Übertragungsvorrichtung angeordnet ist.

Mit Hilfe der Haltevorrichtung kann die Energiespeicherschicht der Mappe besonders einfach, effizient und zuverlässig aufgeladen werden. Die Haltevorrichtung umfasst zum Beispiel eine Schale und/oder einen Rahmen, worin abgelegt werden kann, dass die Induktionsspulen zueinander koaxial angeordnet sind.

Vorzugsweise umfasst die zumindest eine Übertragungsvorrichtung und/oder die zumindest eine Induktionsschicht eine Mehrzahl von, beispielsweise zwei, drei oder vier, Induktionsspulen, sodass unabhängig von einer Orientierung der Mappe relativ zu der Haltevorrichtung jeweils zumindest eine Induktionsspule der Übertragungsvorrichtung koaxial zu zumindest einer Induktionsspule der Induktionsschicht angeordnet ist.

Die Haltevorrichtung umfasst vorzugsweise eine Anzahl, bevorzugt eine Vielzahl, von Aufnahmeschächten zumindest zur Teilaufnahme jeweils einer Mappe, wobei jeder Aufnahmeschacht dazu ausgelegt ist, jeweils eine Mappe so zu halten, dass zumindest eine Induktionsspule der zumindest einen Induktionsschicht des zumindest einen Leuchtmoduls der jeweiligen Mappe koaxial zu zumindest einer Induktionsspule der zumindest einen Übertragungsvorrichtung angeordnet ist.

In einem Aufnahmeschacht kann eine Mappe besonders schnell, einfach und zuverlässig in einer definierten Position und Ausrichtung zu der Haltevorrichtung abgelegt werden.

Die Erfindung betrifft ein System mit einer Anzahl, bevorzugt mit einer Vielzahl, von erfindungsgemäßen Mappen und zumindest einer erfindungsgemäßen Haltevorrichtung. Die Mappen und die Haltevorrichtung können wie zuvor beschrieben ausgestaltet sein, woraus sich die genannten Vorteile ergeben.

Die Erfindung betrifft ein Verfahren zur Herstellung des zumindest einen Leuchtmoduls einer erfindungsgemäßen Mappe. Das Verfahren umfasst ein Bereitstellen eines flächigen Trägerelements des Leuchtmoduls, wobei das Trägerelement insbesondere wie zur erfindungsgemäßen Mappe beschrieben ausgestaltet sein kann

Das Verfahren umfasst ein Siebdrucken der zumindest einen Leuchtschicht, der zumindest einen Energiespeicherschicht, der zumindest einen Induktionsschicht, bevorzugt zumindest einer Photovoltaikschicht und bevorzugt zumindest einer Verkapselungsschicht des Leuchtmoduls auf das Trägerelement, wobei die Schichten auf eine oder auf beide Flächenseiten des Trägerelements gedruckt werden können.

Die Schichten können insbesondere wie zur erfindungsgemäßen Mappe beschrieben ausgestaltet sein. Vorzugsweise werden alle Schichten des Leuchtmoduls durch Siebdrucken hergestellt. Insbesondere können auch zum Betrieb des Leuchtmoduls notwendige elektrische Verbindungen zwischen den Schichten und/oder innerhalb der Schichten des Leuchtmoduls durch Siebdrucken hergestellt werden. Besonders bevorzugt wird das gesamte Leuchtmodul oder das gesamte Leuchtmodul bis auf das Trägerelement durch Siebdrucken hergestellt.

Grundsätzlich können die Materialien zur Erzeugung der Schichten als Pasten bereitgestellt werden, welche mit einem Siebdruckverfahren aufgebracht werden. Der Vorteil des Siebdruckverfahrens ist, dass die Schichten sehr schnell und kostengünstig aufgetragen werden können. Geschwindigkeiten von bis zu 400 m² pro Stunde sind mit einer entsprechenden Druckmaschine möglich.

### Kurze Beschreibung der Zeichnungen

Weitere Vorteile, Ziele und Eigenschaften der Erfindung werden anhand nachfolgender Beschreibung und anliegender Zeichnungen erläutert, in welchen beispielhaft erfindungsgemäße Gegenstände dargestellt sind. Merkmale, welche in den Figuren wenigstens im Wesentlichen hinsichtlich ihrer Funktion übereinstimmen, können hierbei mit gleichen Bezugszeichen gekennzeichnet sein, wobei diese Merkmale nicht in allen Figuren beziffert und erläutert sein müssen.
Figur 1 zeigt eine schematische Ansicht einer erfindungsgemäßen Mappe.
Figur 2 zeigt eine schematische Schnittdarstellung senkrecht zur Leuchtmodulebene eines erfindungsgemäßen Leuchtmoduls.
Figur 3 zeigt eine schematische Schnittdarstellung senkrecht zur Leuchtmodulebene eines weiteren erfindungsgemäßen Leuchtmoduls.
Figur 4 zeigt eine schematische Schnittdarstellung senkrecht zur Leuchtmodulebene einer Leuchtschicht eines erfindungsgemäßen Leuchtmoduls.
Figur 5 zeigt eine schematische Schnittdarstellung senkrecht zur Leuchtmodulebene einer Induktionsschicht eines erfindungsgemäßen Leuchtmoduls.
Figur 6 zeigt eine schematische Schnittdarstellung senkrecht zur Leuchtmodulebene einer Energiespeicherschicht eines erfindungsgemäßen Leuchtmoduls.
Figur 7 zeigt eine schematische Schnittdarstellung senkrecht zur Leuchtmodulebene einer Photovoltaikschicht eines erfindungsgemäßen Leuchtmoduls.
Figur 8 zeigt schematisch eine erfindungsgemäße Haltevorrichtung zur Halterung erfindungsgemäßer Mappen.

### Fig.1

Figur 1 zeigt eine schematische Ansicht einer erfindungsgemäßen Mappe 300. Die Mappe 300 umfasst eine Anzahl von, beispielsweise zwei, Haltemitteln 310, beispielsweise transparente Schutzhüllen, zur Halterung jeweils eines Blatts B einer Speisekarte und/oder Getränkekarte parallel zu einer Blattebene (entlang der Zeichenebene). Jeweils ein flächiges Leuchtmodul 200 ist zur Hinterleuchtung der Blätter B entlang der Blattebene angeordnet. Details der Leuchtmodule 200 sind der Übersichtlichkeit halber nicht dargestellt.

Die dargestellte Mappe 300 umfasst einen Sensor 340, beispielsweise eine Photodiode, zur Messung einer Umgebungshelligkeit der Mappe 300 und zumindest eine mit dem Sensor 340 und den Leuchtmodulen 200 kommunikativ verbundene Steuereinheit 350, beispielsweise ein eingebettetes Computersystem, zur automatischen Steuerung einer Leuchtdichte der Leuchtmodule 200 abhängig von der Umgebungshelligkeit.

### Fig.2

Figur 2 zeigt eine schematische Schnittdarstellung senkrecht zur Leuchtmodulebene LE eines erfindungsgemäßen Leuchtmoduls 200 für eine erfindungsgemäße Mappe 300. Das Leuchtmodul 200 erstreckt sich flächig entlang einer Leuchtmodulebene LE und umfasst eine elektrisch Leuchtschicht 210, beispielsweise eine Elektrolumineszenz-Schicht, eine Energiespeicherschicht 220, die beispielsweise als Superkondensator ausgestaltet ist, und eine Induktionsschicht 230, insbesondere mit zumindest einer Induktionsspule in einer isolierenden Ummantelung.

Die Leuchtschicht 210, die Energiespeicherschicht 220 und die Induktionsschicht 230 sind entlang der Leuchtmodulebene angeordnet und umfassen jeweils eine Mehrzahl von entlang der Leuchtmodulebene LE ausgerichteten Materiallagen (durch Schraffur dargestellt) mit voneinander unterschiedlichen Materialzusammensetzungen.

Zum Betrieb des Leuchtmoduls 200 notwendige elektrische Verbindungen zwischen den Schichten und/oder innerhalb der Schichten des Leuchtmoduls 200 sind hier und in den folgenden Figuren der Übersichtlichkeit halber nicht dargestellt.

Die Energiespeicherschicht 230 ist beispielsweise zwischen der Leuchtschicht 210 und der Induktionsschicht 220 angeordnet.

### Fig.3

Figur 3 zeigt eine schematische Schnittdarstellung senkrecht zur Leuchtmodulebene LE eines weiteren erfindungsgemäßen Leuchtmoduls 200.

Zusätzlich zu den Schichten des Leuchtmoduls 200 aus Figur 2 kann das in Figur 3 dargestellte Leuchtmodul 200 folgende Schichten umfassen:

Das dargestellte Leuchtmodul 200 umfasst eine weitere entlang der Leuchtmodulebene LE angeordnete Leuchtschicht 210A, wobei die Energiespeicherschicht 230 und die Induktionsschicht 220 zwischen den beiden Leuchtschichten 210, 210A angeordnet sind.

Das dargestellte Leuchtmodul 200 umfasst ein sich flächig entlang der Leuchtmodulebene LE erstreckendes Trägerelement 260, auf das die Leuchtschichten 210, 210A, die Induktionsschicht 230 und die Energiespeicherschicht 220 aufgebracht sind. Die Schichten können wie in Figur 3 gezeigt einseitig oder beidseitig auf dem Trägerelement 260 aufgebracht sein. Das Trägerelement 260 umfasst beispielsweise eine Folie aus einem zumindest transluzenten Kunststoff. Das Trägerelement 260 umfasst insbesondere eine PMMA-Folie, beispielsweise mit einer Dicke von 3 mm.

Das dargestellte Leuchtmodul 200 umfasst eine Verkapselungsschicht 270, beispielsweise aus einem zumindest transluzenten Kunststoff, zum Schutz der Leuchtschichten 210, 210A, der Induktionsschicht 230 und der Energiespeicherschicht 220 vor Umwelteinflüssen.

### Fig.4

Figur 4 zeigt eine schematische Schnittdarstellung senkrecht zur Leuchtmodulebene LE einer beispielsweise als OLED ausgestalteten Leuchtschicht 210 eines erfindungsgemäßen Leuchtmoduls 200, umfassend mehrere entlang der Leuchtmodulebene LE ausgerichtete Materiallagen mit voneinander unterschiedlichen Materialzusammensetzungen.

Die dargestellte Leuchtschicht 210 umfasst beispielsweise eine Anodenlage 211, bestehend beispielsweise aus Indium-Zinnoxid, und eine sich daran anschließenden Lochleitungslage 212. An die Lochleitungslage 212 schließt sich eine Farbstofflage 213 an, die einen organischen Farbstoff enthält. Den Abschluss der dargestellten Leuchtschicht 210 bildet eine Kathodenlage 214, bestehend aus einem Metall, wie zum Beispiel Calcium oder Barium. Der Farbstoff kann beispielsweise ein Derivat von Poly(p-phenylen-vinyl) umfassen.

### Fig.5

Figur 5 zeigt eine schematische Schnittdarstellung senkrecht zur Leuchtmodulebene LE einer Induktionsschicht 230 eines erfindungsgemäßen Leuchtmoduls 200, umfassend mehrere entlang der Leuchtmodulebene LE ausgerichtete Materiallagen mit voneinander unterschiedlichen Materialzusammensetzungen.

Die dargestellte Induktionsschicht 230 umfasst beispielsweise eine Induktionsspule 231, beispielsweise aus einem Metall, und eine elektrisch isolierende Ummantelung 232, beispielsweise aus einem Kunststoff, zumindest senkrecht zur Leuchtmodulebene LE über und unter der Induktionsspule 231.

### Fig.6

Figur 6 zeigt eine schematische Schnittdarstellung senkrecht zur Leuchtmodulebene LE einer Energiespeicherschicht 220 eines erfindungsgemäßen Leuchtmoduls 200, umfassend mehrere entlang der Leuchtmodulebene LE ausgerichtete Materiallagen mit voneinander unterschiedlichen Materialzusammensetzungen.

Die beispielsweise als Superkondensator ausgebildete Energiespeicherschicht 220 umfasst zum Beispiel zwei Elektrodenlagen 222, dazwischen eine Separatorlage 221 mit einem Elektrolyten und an den Außenseiten je eine als elektrischer Isolator ausgebildete Verkapselungslage 223, beispielsweise aus einem Kunststoff.

Die Elektrodenlage 222 umfassen beispielsweise Kohlenstoff und/oder ein elektrisch leitfähiges Polymer. Die Verkapselungslagen 223 umfassen beispielsweise einen elektrisch isolierenden Kunststoff. Die Separatorlage 221 umfasst beispielsweise einen porösen Kunststoff. Der Elektrolyt umfasst beispielsweise eine organische Elektrolytlösung.

### Fig.7

Figur 7 zeigt eine schematische Schnittdarstellung senkrecht zur Leuchtmodulebene LE einer Photovoltaikschicht 280 eines erfindungsgemäßen Leuchtmoduls 200, umfassend mehrere entlang der Leuchtmodulebene LE ausgerichtete Materiallagen mit voneinander unterschiedlichen Materialzusammensetzungen.

Die Photovoltaikschicht 280 ist beispielsweise als Dünnschichtsolarzelle ausgestaltet, umfassend beispielsweise mikrokristallines Silicium (µc-Si:H) als photoaktives Material.

Die Photovoltaikschicht 280 umfasst beispielsweise senkrecht zur Leuchtmodulebene LE übereinander eine transluzente Frontelektrodenlage 281 und danach eine Photoaktivlage 282 mit dem photoaktiven Material und danach eine Backelektrodenlage 283.

Den Abschluss der Photovoltaikschicht 280 senkrecht zur Leuchtmodulebene LE bildet beispielsweise jeweils eine elektrisch isolierende Verkapselungslage 223, beispielsweise aus einem Kunststoff.

### Fig.8

Figur 8 zeigt schematisch eine erfindungsgemäße Haltevorrichtung 100 zur Halterung erfindungsgemäßer Mappen 300. Die dargestellte Haltevorrichtung 100 umfasst zumindest eine induktive Übertragungsvorrichtung zur induktiven Aufladung der Energiespeicherschicht des zumindest einen Leuchtmoduls der Mappen 300.

eine Mehrzahl von Aufnahmeschächten 140 (nur exemplarisch beschriftet) zumindest zur Teilaufnahme jeweils einer Mappe 300, wobei jeder Aufnahmeschacht 140 dazu ausgelegt ist, jeweils eine Mappe 300 so zu halten, dass zumindest eine Induktionsspule 231 der zumindest einen Induktionsschicht 230 des zumindest einen Leuchtmoduls 200 der jeweiligen Mappe 300 koaxial zu zumindest einer Induktionsspule 131 der zumindest einen Übertragungsvorrichtung 130 angeordnet ist.

Die zumindest eine Induktionsspulen 131 ist beispielsweise unter einer Auflagefläche 141 eines Aufnahmeschachtes 140 zur Auflage der Mappe 300 angeordnet. Um einen engen Kontakt zwischen der Mappe 300 und der Auflagefläche 141, der eine effiziente Energieübertragung zwischen den Induktionsspulen 231, 131 gewährleistet, und eine platzsparende Aufbewahrung der Mappen 300 sicherzustellen, ist die Auflagefläche 141 vorzugsweise gegenüber einer vertikalen Ebene und gegenüber einer horizontalen Ebene geneigt. Dadurch können die Mappen 300 außerdem besonders einfach und schnell aus der Haltevorrichtung 100 entnommen und darin eingelegt werden.

Alternativ könnten auch mehrere Aufnahmeschächte 140 wie bei einem Regalsystem vertikal übereinander mit horizontalen Auflageflächen 141 in der Haltevorrichtung 100 angeordnet sein.

Damit die Induktionsspulen 231 der Mappen 300 unabhängig von einer Orientierung der Mappen 300 relativ zu der Haltevorrichtung 100 koaxial zu den Induktionsspulen 131 der Haltevorrichtung 100 angeordnet werden können, sind die Induktionsspulen 231 der Mappen 300 vorzugsweise zentral in den jeweiligen Mappen 300 angeordnet.

**Liste der Bezugszeichen**

| | | | |
|---|---|---|---|
| 100 | Haltevorrichtung | 230 | Induktionsschicht |
| 131 | Induktionsspule | 231 | Induktionsspule |
| 140 | Aufnahmeschacht | 232 | Ummantelung |
| 141 | Auflagefläche | 260 | Trägerelement |
| 200 | Leuchtmodul | 270 | Verkapselungsschicht |
| 210 | Leuchtschicht | 280 | Photovoltaikschicht |
| 211 | Anodenlage | 281 | Frontelektrodenlage |
| 212 | Lochleitungslage | 282 | Photoaktivlage |
| 213 | Farbstofflage | 283 | Backelektrodenlage |
| 214 | Kathodenlage | 300 | Mappe |
| 220 | Energiespeicherschicht | 310 | Haltemittel |
| 221 | Separatorlage | 340 | Sensor |
| 222 | Elektrodenlage | 350 | Steuereinheit |
| 223 | Verkapselungslage | B | Blatt |
| | | LE | Leuchtmodulebene |

## Patentansprüche

1. Mappe (300) mit
a) zumindest einem Haltemittel (310) zur Halterung zumindest eines Blatts einer Speisekarte und/oder Getränkekarte parallel zu einer Blattebene und
b) zumindest einem entlang der Blattebene angeordneten, flächigen Leuchtmodul (200) zur Hinterleuchtung des Blatts,
wobei das Leuchtmodul (200)
c) zumindest eine entlang einer Leuchtmodulebene (LE) des Leuchtmoduls (200) angeordnete, flächige Leuchtschicht (210) zur Hinterleuchtung des Blatts,
d) zumindest eine entlang der Leuchtmodulebene (LE) angeordnete, flächige Energiespeicherschicht (220) zur Speicherung elektrischer Energie zur Versorgung der Leuchtschicht (210),
**dadurch gekennzeichnet, dass** die Mappe
e) zumindest eine entlang der Leuchtmodulebene (LE) angeordnete, flächige Induktionsschicht (230) zum induktiven Laden der Energiespeicherschicht (220) umfasst,
f) wobei die zumindest eine Leuchtschicht (210), die zumindest eine Energiespeicherschicht (220) und die zumindest eine Induktionsschicht (230) jeweils eine Mehrzahl von entlang der Leuchtmodulebene (LE) ausgerichteten Materiallagen mit voneinander unterschiedlichen Materialzusammensetzungen umfassen,
wobei
g) die zumindest eine Leuchtschicht (210), die zumindest eine Energiespeicherschicht (220) und die zumindest eine Induktionsschicht (230) senkrecht zur Leuchtmodulebene (LE) übereinander angeordnet **sind.**

2. Mappe (300) nach Anspruch 1,
**dadurch gekennzeichnet, dass**
die zumindest eine Leuchtschicht (210) an einer dem zumindest **einen** Blatt zugewandten Vorderseite der Energiespeicherschicht (220) und der Induktionsschicht (230) angeordnet ist, wobei die zumindest eine Energiespeicherschicht (220) bevorzugt zwischen der zumindest einen Leuchtschicht (210) und der zumindest einen Induktionsschicht (230) angeordnet ist.

3. Mappe (300) nach Anspruch 1 oder 2,
**gekennzeichnet durch**
a) zumindest ein weiteres Haltemittel (310) zur Halterung zumindest eines weiteren Blatts der Speisekarte und/oder Getränkekarte an einer dem zumindest einen Blatt abgewandten Rückseite des Leuchtmoduls (200), wobei
b) die zumindest eine Energiespeicherschicht (220) und die zumindest eine Induktionsschicht (230) zwischen zwei Leuchtschichten (210) angeordnet sind und/oder
c) die zumindest eine Energiespeicherschicht (220) und die zumindest eine Induktionsschicht (230) zumindest abschnittsweise transluzent sind.

4. Mappe (300) nach einem der Ansprüche 1 bis 3,
**gekennzeichnet durch**
a) zumindest einen Sensor (340) zur Detektion eines aufgeschlagenen Blatts der Speisekarte und/oder Getränkekarte und/oder zur Messung einer Umgebungshelligkeit der Mappe (300) und
b) zumindest eine mit dem Sensor (340) und der zumindest einen Leuchtschicht (210) kommunikativ verbundene Steuereinheit (350) zur automatischen Steuerung einer Leuchtdichte der Leuchtschicht (210) abhängig von dem aufgeschlagenen Blatt und/oder der Umgebungshelligkeit.

5. Mappe (300) nach einem der Ansprüche 1 bis 4,
**dadurch gekennzeichnet, dass**
das Leuchtmodul (200)
a) zumindest ein sich flächig entlang der Leuchtmodulebene (LE) erstreckendes Trägerelement (260) umfasst, auf das die zumindest eine Leuchtschicht (210), die zumindest eine Energiespeicherschicht (220) und die zumindest eine Induktionsschicht (230) aufgebracht sind, und/oder
b) zumindest eine Verkapselungsschicht (270) zum Schutz der zumindest einen Leuchtschicht (210), der zumindest einen Energiespeicherschicht (220) und der zumindest einen Induktionsschicht (230) vor Umwelteinflüssen umfasst,
c) wobei das Trägerelement (260) und/oder die Verkapselungsschicht (270) zumindest abschnittsweise transluzent ist.

6. Mappe (300) nach einem der Ansprüche 1 bis 5,
**gekennzeichnet durch**
zumindest eine flächige, entlang der Leuchtmodulebene angeordnete Photovoltaikschicht (280) zur Versorgung der zumindest einen Energiespeicherschicht (220) mit elektrischer Energie, wobei die Photovoltaikschicht (280) eine Mehrzahl von entlang der Leuchtmodulebene angeordneten Materiallagen mit voneinander unterschiedlichen Materialzusammensetzungen umfasst.

7. Mappe (300) nach Anspruch 6,
**dadurch gekennzeichnet, dass**
a) die zumindest eine Photovoltaikschicht (280) in das zumindest eine Leuchtmodul (200) integriert ist,
b) wobei die Photovoltaikschicht (280) bevorzugt an einer dem zumindest einen Blatt abgewandten Rückseite des Leuchtmoduls (200) angeordnet ist.

8. System mit einer Anzahl, bevorzugt mit einer Vielzahl, von Mappen (300),
nach einem der Ansprüche 1 bis 7 ,
**gekennzeichnet durch**
a) zumindest eine Haltevorrichtung (100) zur Halterung zumindest einer der Mappen (300),
b) wobei die Haltevorrichtung (100) zumindest eine induktive Übertragungsvorrichtung zur induktiven Aufladung der Energiespeicherschicht (220) des zumindest einen Leuchtmoduls (200) der zumindest einen Mappe (300) umfasst,
c) wobei die Haltevorrichtung (100) dazu ausgelegt ist, die zumindest eine Mappe (300) so zu halten, dass zumindest eine Induktionsspule (231) der zumindest einen Induktionsschicht (230) des zumindest einen Leuchtmoduls (200) der zumindest einen Mappe (300) koaxial zu zumindest einer Induktionsspule (131) der zumindest einen Übertragungsvorrichtung angeordnet ist.

9. System nach Anspruch 8,
**dadurch gekennzeichnet, dass**
a) die Haltevorrichtung (100) eine Anzahl, bevorzugt eine Vielzahl, von Aufnahmeschächten (140) zumindest zur Teilaufnahme jeweils einer Mappe (300) umfasst,
b) wobei jeder Aufnahmeschacht (140) dazu ausgelegt ist, jeweils eine Mappe (300) so zu halten, dass zumindest eine Induktionsspule der zumindest einen Induktionsschicht (230) des zumindest einen Leuchtmoduls (200) der jeweiligen Mappe (300) koaxial zu zumindest einer Induktionsspule der zumindest einen Übertragungsvorrichtung angeordnet ist.

10. Verfahren zur Herstellung des zumindest einen Leuchtmoduls (200) einer Mappe (300) nach einem der Ansprüche 1 bis 7,
**gekennzeichnet durch folgende Schritte**
a) Bereitstellen eines flächigen Trägerelements (260) des Leuchtmoduls (200) und
b) Siebdrucken der zumindest einen Leuchtschicht (210), der zumindest einen Energiespeicherschicht (220), der zumindest einen Induktionsschicht (230), bevorzugt zumindest einer Photovoltaikschicht (280) und bevorzugt zumindest einer Verkapselungsschicht (270) des Leuchtmoduls (200) auf das Trägerelement (260).

## Claims

1. Folder (300), comprising
a. at least one holding means (310) for holding at least one sheet of a menu and / or drinks list parallel to a sheet plane and
b. at least one flat light module (200) arranged along the sheet plane for backlighting the sheet,
wherein the light module (200) comprises
c. at least one flat luminous layer (210) arranged along a luminous module plane (LE) of the luminous module (200) for backlighting the sheet,
d. at least one flat energy storage layer (220) arranged along the luminous module plane (LE) for storing electrical energy for supplying the luminous layer (210),
**characterized in that**
e. the folder (300) comprises at least one flat induction layer (230) arranged along the light module plane (LE) for inductive charging of the energy storage layer (220),
f. wherein the at least one luminous layer (210), the at least one energy storage layer (220) and the at least one induction layer (230) each comprise a plurality of material layers aligned along the luminous module plane (LE) and having different material compositions,
g. wherein the at least one luminous layer (210), the at least one energy storage layer (220) and the at least one induction layer (230) are arranged one above the other perpendicular to the luminous module plane (LE).

2. Folder (300) according to claim 1,
**characterized in that**
the at least one luminous layer (210) is arranged on a front side of the energy storage layer (220) and the induction layer (230) facing the at least one sheet, the at least one energy storage layer (220) preferably being arranged between the at least one luminous layer (210) and the at least one Induction layer (230).

3. Folder (300) according to claim 1 or 2,
**characterized by**
a. at least one further holding means (310) for holding at least one further sheet of the menu and / or drinks list on a rear side of the light module (200) facing away from the at least one sheet, wherein
b. the at least one energy storage layer (220) and the at least one induction layer (230) are arranged between two luminous layers (210) and / or
c. the at least one energy storage layer (220) and the at least one induction layer (230) are at least partially translucent.

4. Folder (300) according to one of claims 1 to 3,
**characterized by**
a. at least one sensor (340) for detecting an opened sheet of the menu and / or drinks list and / or for measuring the ambient brightness of the folder (300) and
b. at least one control unit (350) communicatively connected to the sensor (340) and the at least one luminous layer (210) for the automatic control of a luminance of the luminous layer (210) depending on the opened sheet and / or the ambient brightness.

5. Folder (300) according to one of claims 1 to 4,
**characterized in that**
the light module (200)
a. comprises at least one support element (260) extending flatly along the light module plane (LE) on which the at least one luminous layer (210), the at least one energy storage layer (220) and the at least one induction layer (230) are applied, and / or
b. comprises at least one encapsulation layer (270) for protecting the at least one luminous layer (210), the at least one energy storage layer (220) and the at least one induction layer (230) from environmental influences,
c. the carrier element (260) and / or the encapsulation layer (270) being at least partially translucent.

6. Folder (300) according to one of claims 1 to 5,
**characterized by**
at least one flat photovoltaic layer (280) arranged along the light module plane for supplying the at least one energy storage layer (220) with electrical energy, the photovoltaic layer (280) comprising a plurality of material layers with different material compositions arranged along the light module plane.

7. Folder (300) according to claim 6,
**characterized in that**
a. the at least one photovoltaic layer (280) is integrated into the at least one light module (200),
b. wherein the photovoltaic layer (280) is preferably arranged on a rear side of the light module (200) facing away from the at least one sheet.

8. System comprising a number, preferably a plurality, of folders (300) according to one of the claims 1 to 7,
**characterized by**
a. a holding device (100) for holding at least one of the folders (300),
b. wherein the holding device (100) comprises at least one inductive transmission device for inductive charging of the energy storage layer (220) of the at least one light module (200) of the at least one folder (300),
c. wherein the holding device (100) is designed to hold the at least one folder (300) in such a way that at least one induction coil (231) of the at least one induction layer (230) of the at least one light module (200) of the at least one folder (300) is arranged coaxially to at least one induction coil (131) of the at least one transmission device.

9. System according to claim 8,
**characterized in that**
a. the holding device (100) comprises a number, preferably a plurality, of receiving bays (140), each receiving bay (140) being designed for at least partially receiving a folder (300),
b. each receiving bay (140) being designed to hold a folder (300) in such a way that at least one induction coil of the at least one induction layer (230) of the at least one light module (200) of the respective folder (300) is arranged coaxially with at least one Induction coil of the at least one transmission device.

10. Method of manufacturing the at least one light module (200) of a folder (300) according to one of claims 1 to 7,
**characterized by** the following steps
a. providing a flat carrier element (260) of the light module (200) and
b. screen printing of the at least one luminous layer (210), the at least one energy storage layer (220), the at least one induction layer (230), preferably at least one photovoltaic layer (280) and preferably at least one encapsulation layer (270) of the luminous module (200) on the carrier element (260).

## Revendications

1. Chemise (300) comprenant
a. au moins un moyen de maintien (310) pour maintenir au moins une feuille d'une carte de menu et/ou de boissons parallèlement à un plan de feuille et
b. au moins un module lumineux plat (200) disposé le long du plan de feuille pour rétro-éclairer la feuille,
le module lumineux (200) comprenant
c. au moins une couche lumineuse plane (210) disposée le long d'un plan de module lumineux (LE) du module lumineux (200) pour rétro-éclairer la feuille,
d. au moins une couche plate de stockage d'énergie (220) disposée le long du plan de module lumineux (LE) pour stocker de l'énergie électrique pour alimenter la couche lumineuse (210)
**caractérisée en ce que**
e. la chemise (300) comprend au moins une couche d'induction plate (230) disposée le long du plan de module lumineux (LE) pour la charge inductive de la couche de stockage d'énergie (220),
f. l'au moins une couche lumineuse (210), l'au moins une couche de stockage d'énergie (220) et l'au moins une couche d'induction (230) comprenant chacune une pluralité de couches de matériau alignées le long du plan de module lumineux (LE) et ayant des compositions de matériaux différentes,
g. l'au moins une couche lumineuse (210), l'au moins une couche de stockage d'énergie (220) et l'au moins une couche d'induction (230) étant disposées l'une au-dessus de l'autre perpendiculairement au plan de module lumineux (LE).

2. Chemise (300) selon la revendication 1,
**caractérisée en ce que**
l'au moins une couche lumineuse (210) est disposée sur une face avant de la couche de stockage d'énergie (220) et de la couche d'induction (230) faisant face à l'au moins une feuille, l'au moins une couche de stockage d'énergie (220) étant agencée de préférence entre l'au moins une couche lumineuse (210) et l'au moins une couche d'induction (230).

3. Chemise (300) selon la revendication 1 ou 2,
**caractérisée par**
a. au moins un autre moyen de maintien (310) pour maintenir au moins une autre feuille de la carte de menu et/ou de boissons sur une face arrière du module lumineux (200) tournée à l'opposé de l'au moins une feuille,
b. l'au moins une couche de stockage d'énergie (220) et l'au moins une couche d'induction (230) étant disposées entre deux couches lumineuses (210) et/ou
c. l'au moins une couche de stockage d'énergie (220) et l'au moins une couche d'induction (230) étant au moins partiellement translucides.

4. Chemise (300) selon l'une des revendications 1 à 3,
**caractérisée par**
a. au moins un capteur (340) pour détecter une feuille ouverte de la carte de menu et/ou de boissons et/ou pour mesurer la luminosité ambiante de la chemise (300) et
b. au moins une unité de commande (350) connectée en communication au capteur (340) et à l'au moins une couche lumineuse (210) pour le contrôle automatique d'une luminance de la couche lumineuse (210) en fonction de la feuille ouverte et/ou de la luminosité ambiante.

5. Chemise (300) selon l'une des revendications 1 à 4,
**caractérisée en ce que**
le module lumineux (200)
a. comprend au moins un élément de support (260) s'étendant à plat le long du plan de module lumineux (LE) sur lequel l'au moins une couche lumineuse (210), l'au moins une couche de stockage d'énergie (220) et l'au moins une couche d'induction (230) sont appliqués, et/ou
b. comprend au moins une couche d'encapsulation (270) pour protéger l'au moins une couche lumineuse (210), l'au moins une couche de stockage d'énergie (220) et l'au moins une couche d'induction (230) contre des influences environnementales,
c. l'élément de support (260) et/ou la couche d'encapsulation (270) étant au moins partiellement translucides.

6. Chemise (300) selon l'une des revendications 1 à 5,
**caractérisée par**
au moins une couche photovoltaïque plane (280) disposée le long du plan de module lumineux pour alimenter l'au moins une couche de stockage d'énergie (220) en énergie électrique, la couche photovoltaïque (280) comprenant une pluralité de couches de matériau avec différentes compositions de matériaux disposées le long du plan de module lumineux.

7. Chemise (300) selon la revendication 6,
**caractérisée en ce que**
a. l'au moins une couche photovoltaïque (280) est intégrée dans le au moins un module lumineux (200),
b. la couche photovoltaïque (280) étant de préférence disposée sur une face arrière du module lumineux (200) tournée à l'opposé de l'au moins une feuille.

8. Système comprenant un nombre, de préférence une multiplicité, de chemises (300) selon l'une des revendications 1 à 7,
**caractérisée par**
a. au moins un dispositif de maintien (100) pour maintenir au moins une des chemises (300),
b. le dispositif de maintien (100) comprenant au moins un dispositif de transmission inductif pour le chargement inductif de la couche de stockage d'énergie (220) du au moins un module lumineux (200) de l'au moins une chemise (300),
c. le dispositif de maintien (100) étant conçu pour maintenir l'au moins une chemise (300) de telle manière qu'au moins une bobine d'induction (231) de l'au moins une couche d'induction (230) du au moins un module lumineux (200) de l'au moins une chemise (300) est disposée de façon coaxiale à au moins une bobine d'induction (131) de l'au moins un dispositif de transmission.

9. Système selon la revendication 8,
**caractérisé en ce que**
a. le dispositif de maintien (100) comprend un nombre, de préférence une multiplicité, de gaines de réception (140) pour recevoir chacune une chemise (300) au moins partiellement,
b. chaque gaine de réception (140) étant conçu pour recevoir une chemise (300) de telle sorte qu'au moins une bobine d'induction de l'au moins une couche d'induction (230) du au moins un module lumineux (200) de la chemise (300) est disposé coaxialement avec au moins une bobine d'induction de l'au moins un dispositif de transmission.

10. Procédé de fabrication du au moins un module lumineux (200) d'une chemise (300) selon l'une des revendications 1 à 7,
**caractérisé par** les étapes suivantes
a. prévoir un élément porteur plat (260) du module lumineux (200) et
b. déposer par sérigraphie l'au moins une couche lumineuse (210), de l'au moins une couche de stockage d'énergie (220), de l'au moins une couche d'induction (230), de préférence d'au moins une couche photovoltaïque (280) et de préférence d'au moins une couche d'encapsulation (270) du module lumineux (200) sur l'élément de support (260).
